# EUROPÄISCHE PATENTSCHRIFT

(11) **EP 4 096 467 B1**
(45) Veröffentlichungstag und Bekanntmachung des Hinweises auf die Patenterteilung: **30.10.2024**
(21) Anmeldenummer: 21705424.6
(22) Anmeldetag: 29.01.2021
(51) Int. Cl.: A44B 19/26, A44B 19/28

(54) **VORRICHTUNG ZUR AUTOMATISIERTEN BETÄTIGUNG VON REISSVERSCHLÜSSEN**
DEVICE FOR THE AUTOMATED OPERATION OF ZIP FASTENERS
DISPOSITIF POUR ACTIONNER DES FERMETURES À GLISSIÈRE DE MANIÈRE AUTOMATISÉE

(30) Priorität: 31.01.2020 DE 202020100529 U; 27.07.2020 DE 202020104306 U
(43) Veröffentlichungstag der Anmeldung: 07.12.2022
(73) Patentinhaber: Al Hussein, Hussein Ahmad, 55118 Mainz (DE)
(72) Erfinder: Al Hussein, Hussein Ahmad, 55118 Mainz (DE)
(74) Vertreter: Mackert, Andreas
(86) Internationale Anmeldenummer: PCT/DE2021/100084
(87) Internationale Veröffentlichungsnummer: WO 2021/151436

(56) Entgegenhaltungen:
- WO-A1-2019/069376
- JP-A- 2002 125 722

## Beschreibung

Die Erfindung betrifft eine Vorrichtung zur automatisierten Betätigung von Reißverschlüssen gemäß dem Oberbegriff des Anspruchs 1.

Reißverschlüsse sind beliebig oft zu lösendes Verschlussmittel, die durch Formschluss zwei Abschnitte beispielsweise eines Kleidungsstückes verbinden. Sie bestehen hierbei aus zwei Seitenteilen mit Krampen oder Zähnen und einem Schieber bzw. Schlitten, mit dem diese Krampen ineinander verhakt und wieder gelöst werden können. Reißverschlüsse sind hierbei aus Metall oder auch aus Kunststoff preiswert herzustellen. Bei Bekleidung und Lederwaren zählen Reißverschlüsse zu den häufigsten Verschlussmitteln.

Im Stand der Technik sind eine Vielzahl von Lösungen bekannt, Reißverschlüsse elektrisch anzutreiben und automatisch zu betätigen. Diese Lösungen haben zudem häufig auch einen Bezug zur Sicherung eines solchen Reißverschlusses, insbesondere wenn es sich um einen Reißverschluss an einer Tasche handelt.

Die Druckschrift EP 3 239 441 A1 offenbart beispielsweise einen Reißverschluss mit Verschluss und Sicherheitsvorrichtung, der über einen Fingerabdruck gesichert ist. Hierbei handelt es sich um eine Lösung, die dazu beitragen soll, den Reißverschluss gegen unautorisiertes Öffnen zu schützen. Diese Offenbarung beschäftigt sich allerdings nicht mit der Frage, diesen Reißverschluss auch elektromotorisch betreiben zu können sondern betrifft ausschließlich die Sicherung des Reißverschlusses in einer entsprechenden Aufnahme in beispielsweise einer Reisetasche.

Die weitere europäische Druckschrift 3 566 610 A1 betrifft ein automatisches Reißverschlusssystem mit einer elektrischen Antriebseinheit, welches ebenfalls Autorisierungsmöglichkeiten beispielsweise durch einen Fingerabdrucksensor vorsieht. Hier ist zudem eine elektrische Antriebseinheit in einem Gehäuse vorgesehen, die mit dem Schiebekörper des Reißverschlusses zusammenwirkt, um diesen entlang des Reißverschlusses zu transportieren und somit den Reißverschluss zu öffnen oder zu schließen.

Weitere ähnliche Lösungen sind offenbart in den Druckschriften JP 2001-269203 A, US 2018/0042343 A1 oder auch US 2015/0082582 A1. Auch hier sind elektromotorische Antriebe vorgesehen, die über Strom aus Speichermedien betrieben werden und sich entlang des Reißverschlusses bewegen um diesen zu öffnen oder zu schließen. Hierbei sind unterschiedliche Formen des Angriffs am Reißverschluss vorgesehen, beispielsweise elektromotorisch angetriebene Zahnradanordnungen, die in die Reißverschlusszähne des Reißverschlussbandes eingreifend den Schiebekörper des Reißverschlusses bewegen. Es handelt sich hierbei um Vorrichtungen, die an speziell gestalteten Reißverschlüssen installiert sind, also um eine Kombination eines Reißverschlusses mit einer auf die konstruktiven Eigenschaften dieses Reißverschlusses abgestimmten, mit diesem verbundenen und zusammenwirkenden Verschlussvorrichtung.

Aus der WO 2019/069376 A1 ist eine Schieberbewegungsvorrichtung für einen Reißverschluss eines offenen Produkts offenbart umfassend eine Basis, die auf dem Schieber montierbar ist, einer Antriebseinheit, die auf der Basis installiert ist, wobei die Vorrichtung aus zwei mittels eines Verbindungsgelenks gelenkig miteinander verbunden Gehäusehälften gebildet wird, die den Reißverschlussschlitten mit oder ohne daran angeordnetem Betätigungsgriff umschließen, so dass sie zur Anordnung am Reißverschlussschlitten geöffnet und zur späteren Betätigung am Reißverschluss wieder geschlossen werden können.

Die Veröffentlichung JP 2002 125722 A offenbart eine Vorrichtung zur automatisierten Betätigung eines Reißverschlusses zumindest umfassend einen elektromotorischen Antrieb sowie mechanische Antriebskörper zur Bewegung der Vorrichtung zum Öffnen und Schließen des Reißverschlusses, wobei ein Antriebselement durch die Federkraft einer Druckfeder an Andruckrollen angedrückt wird.

Die vorliegende Erfindung ist vor diesem Hintergrund eine Weiterbildung derartiger Vorrichtungen. Es ist hierbei die Aufgabe der vorliegenden Vorrichtung, diese auch an herkömmlichen Reißverschlüssen ansetzen und betreiben zu können.

Erreicht wird dies nach der Erfindung durch eine Vorrichtung zur Betätigung eines Reißverschlusses mit den kennzeichnenden Merkmalen des Anspruchs 1.

Die weiteren Ansprüche haben vorteilhafte Ausgestaltung der Erfindung zum Gegenstand.

Kerngedanke der vorliegenden Erfindung ist es hierbei, eine Vorrichtung zu schaffen, die flexibel einsetzbar ist. Die Vorrichtung ist daher so ausgebildet, dass sie aus einem Gehäuse gebildet wird, welches an einen beliebigen Reißverschluss ansetzbar bzw. auf diesen aufsetzbar ist, um diesen betätigen zu können.

Hierbei bildet das Gehäuse der Vorrichtung einen wesentlichen Aspekt der Erfindung. Das Gehäuse ist erfindungsgemäß zumindest aus zwei Schalen gebildet, die sich vorder- und rückseitig an einen Reißverschluss anlegen und die mechanischen Komponenten zur Betätigung des Reißverschlusses umfassen. Hierbei ist vorgesehen, diese miteinander zusammenwirkenden Gehäusehälften über eine gelenkige Verbindung miteinander so zu verbinden, dass ein leichtes Öffnen des Gehäuses zum Ansetzen an einen Reißverschluss möglich ist, um dann die Gehäusehälften mit einem Andruck am Reißverschluss zum Anliegen zu bringen.

Die Erfindung sieht hierbei vor, dass die Gehäusehälften über einen die Hälften in einem definierten, an die Dicke eines Reißverschlusses angepassten Abstand miteinander zu verbinden, wobei ein Federkörper den Andruck der freien Enden der Hälften des Gehäuses bewirkt. Gegen diesen Federdruck ist ein Öffnen des Gehäuses vorgesehen, wodurch die Vorrichtung am Reißverschluss an- bzw. aufgesetzt werden kann.

Im Gehäuse angeordnet sind in unterschiedlicher Konfiguration mechanischen Elementen angeordnet, die die motorische Bewegung der Vorrichtung am Reißverschluss bewirken. Es sind hierbei beispielsweise sowohl Zahnräder als auch gummierte Antriebsräder vorgesehen, die für sich oder in Kombination miteinander die Bewegung am Reißverschluss bzw. seitlich des Reißverschlusses erreichen. Hierbei ist es vorgesehen, dass Zahnräder in entsprechende vom Reißverschluss vorgegebene Vertiefungen eingreifen, weshalb die Zahl der Zahnräder an den Antriebsrädern auf die Breiten der den Reißverschluss bildenden Krampen bzw. Reißverschlusszähnen derart abgestimmt sind, dass die Zahl und der Radius dieser Zahnräder ein Eingreifen in die Zwischenräume zwischen diesen Krampen sicherstellt.

Es ist ebenfalls erfinderisch vorgesehen, dass vorteilhafterweise in beiden Hälften des Gehäuse einander gegenüberliegend Antriebs- und Andruckmittel derart angeordnet sind, dass sie einen Gegendruck zueinander aufbauen und somit ein besserer Andruck entweder in die Zwischenräume der Krampen oder auch an das Gewebe seitlich des Reißverschlusses realisierbar ist. Diese sich gegenüberliegenden Antriebs- und Andruckmittel können hierbei gleiche Elemente sein oder auch eine Kombination aus beispielsweise gummierten Rädern und Zahnrädern bilden.

Im Gehäuse ebenfalls angeordnet ist zumindest ein motorischer Antrieb, der mit den mechanischen Antriebselementen, beispielsweise Zahnrädern in der Gehäusehälfte zusammenwirkt, in der der Antrieb angeordnet ist. Je nach Ausführung der Erfindung kann zum einen lediglich ein motorischer Antrieb in einer Hälfte des Gehäuses die Bewegung der Vorrichtung entlang des Reißverschlusses bewirken, wobei vorteilhafterweise auf der Gegenseite ebenfalls beispielsweise Andruckrollen angeordnet sind, die dann evtl. einfach frei gelagert und nicht motorisch angetrieben sind.

Alternativ ist eine Bauform vorgesehen, bei der in beiden Hälften des Gehäuses motorische Antriebe vorgesehen sind und insofern auch in beiden Gehäusehälften bewegliche mechanische Antriebskomponenten in Form von beispielsweise Zahnrädern oder gummierten Rädern angeordnet sind.

Insofern kann auch die für den elektrischen Antrieb erforderliche Batterie entweder in einem oder in beiden Gehäusehälften angeordnet sein.

Die unterschiedlichen Bauformen haben hierbei auch Vorteile in den unterschiedlichen Anwendungen. Beispielsweise kann eine Bauform mit nur einer motorisch ausgestatteten Antriebsgehäusehälfte flacher gebaut werden, da die Gegenseite lediglich als flache Gehäusehälfte mit gegebenenfalls Gegendruck bildenden Andruckrollen ausgebildet sein kann, in der kein motorischer Antrieb und so auch keine Batterie einzubauen ist.

Es ist zudem vorgesehen, dass in der von der den Reißverschluss enthaltenen Bekleidung oder Tasche abgewandten oberen Gehäusehälfte eine Aufnahme für den Betätigungsgriff des Reißverschlussschlittens vorgesehen ist. D.h., bei Ansetzen der Vorrichtung an einen Reißverschluss wird durch diese Aufnahme in der oberen Gehäusehälfte der Betätigungsgriff des Reißverschlussschlittens geführt und in dieser verklemmt, so dass bei der Betätigung der Vorrichtung das eigentliche Verschlusselement des Reißverschlusses über den daran angeordneten Handgriff bewegt wird.

Insofern wird auch deutlich, dass das Gehäuse der Vorrichtung diesen Betätigungsschlitten des Reißverschlusses komplett bewegt und somit auch übergreift. Die Gehäuseabmaße sind daher so gewählt, dass sie handelsübliche Reißverschlussbetätigungsschlitten vollständig umgreifen und insofern ein Einführen des Betätigungsgriffs dieser Reißverschlussschlitten in die entsprechende Aufnahme in der Oberseite des Gehäuses erfolgen kann.

Alternativ kann dieser Betätigungsgriff auch vom Reißverschlussschlitten entfernt und die Verbindung zur Vorrichtung über zumindest einen integrierten Haltestift hergestellt werden, die in die Öse am Reisverschlussschlitten eingreift, die normalerweise der Befestigung des Betätigungsgriffs dient. Es handelt sich so um eine sehr stabile Verbindung, die gleichzeitig ein flaches Anliegen des oberen Gehäuseteils der Vorrichtung am Reißverschluss ermöglicht. Grundsätzlich sind die verschiedenen hier beschriebenen Bauformen entweder in der Bauform zur Aufnahme des Betätigungsgriffs oder in der Bauform ohne Betätigungsgriff vorgesehen.

Des Weiteren ist zweckmäßigerweise vorgesehen, dass auf der Oberseite der oberen Gehäusehälfte ein Display angeordnet ist, um Auskunft über beispielsweise den Ladezustand der vorhandenen Akkus zu geben. Des Weiteren kann auch die Oberseite einen Sensor enthalten, der beispielsweise über einen Fingerabdruck betätigt werden kann oder auch alternative Aktivierungstasten, um die Vorrichtung in Gang zu setzen.

Eine weitere vorteilhafte Ausgestaltung der vorliegenden Vorrichtung sieht vor, dass diese über eine elektronischen Schaltungschip verfügt, der über eine mobile Vorrichtung, beispielsweise eine App auf einem Smartphone angesteuert werden kann. Diese Steuerung ermöglicht es, beispielsweise eine Betätigung des Reißverschlusses nicht durch ein Auslösen an der Vorrichtung selbst, sondern durch einen Startimpuls über diese App am Smartphone zu bewirken.

Hierbei ist insbesondere eine Anwendung denkbar an beispielsweise dem Rücken einer Person, wodurch beispielsweise bei einem Kleid mit einem Reißverschluss, der am Rücken geschlossen werden muss, die Vorrichtung vor dem Anziehen des Kleides am Kleid befestigt werden kann, nach Anlegen des Kleidungsstücks kann dann über die Smartphone-App der Befehl zur Betätigung des Reißverschlusses erfolgen und dieser wird dann automatisch am Rücken geschlossen und kann am rückwärtigen Hals wieder abgenommen werden. Auch weitere Anwendungen sind hier denkbar und sinnvoll.

Alternativ können neben der Smartphone-App und einer manuellen Auslösung der Vorrichtung weitere Fernbedienungskonzepte zur Anwendung kommen. Hier sind beispielsweise Bluetooth und Infrarot-Fernbedienungen eine sinnvolle Alternative.

Die Akkus der Vorrichtung zur automatisierten Betätigung eines Reißverschlusses sind mit einer kompakten und tragbaren Ladebox wieder aufladbar, die beispielsweise als 3000-mAh-Ladebox ausgebildet sein kann. Die Ladebox kann hierbei bei einer vorteilhaften Bauform über einen zusätzlichen Netz-Anschluss beispielsweise als USB-Anschluss verfügen und wie eine Powerbank immer wieder als Zwischenspeicher aufgeladen werden. Die Ladebox kann die Vorrichtung auf diese weise je nach Ladekapazität 10 bis 20 mal aufladen bevor sie wieder selbst geladen werden muß.

Nachfolgend soll die Erfindung anhand von einigen Zeichnungen näher beschrieben werden. Es zeigen:
- Figur 1: eine Bauform der Vorrichtung in seitlicher sowie in Draufsicht in einer flachen Bauweise;
- Figur 2: eine seitliche Ansicht der Vorrichtung mit zwei Antriebsmotoren in beiden Gehäusehälften;
- Figur 3: eine Darstellung der Vorrichtung in seitlicher Ansicht mit einer in der oberen Gehäusehälfte angeordneten Antriebsrolle;
- Figur 4: eine Darstellung einer Bauform der Vorrichtung in seitlicher Ansicht mit einer in der oberen Gehäusehälfte angeordneten Antriebsrolle in mittiger Gehäuseanordnung;
- Figur 5: eine Darstellung einer Bauform der Vorrichtung in Draufsicht mit der in der oberen Gehäusehälfte angeordneten Antriebsrolle in mittiger Gehäuseanordnung nach Figur 4;
- Figur 6: eine Bauform der Vorrichtung in seitlicher Ansicht mit entferntem Betätigungsgriff 5 und Haltestift 18 sowie
- Figur 7: einen Schnitt A-A der Vorrichtung nach Figur 6 mit entferntem Betätigungsgriff 5 und Haltestift 18.

In Figur 1 ist der grundsätzliche Aufbau der Vorrichtung ohne eine Antriebsmechanik dargestellt. Es sind hierbei eine obere Gehäusehälfte 1 und eine untere Gehäusehälfte 2 mittels einer Gelenkverbindung 7 gelenkig miteinander verbunden. Im hinteren Endbereich des Gehäuses ist seitlich neben der Gelenkverbindung 7 ein Federkörper 6 angeordnet, der gestaut werden kann. D.h., gegen die Drucklast der Feder können die zwei Endfortsätze 11 der Gehäusehälften 1 und 2 gegeneinander bewegt und somit die freien Enden 12 der Gehäusehälften 1 und 2 geöffnet werden. Auf diese Weise kann die Öffnung zwischen den freien Enden 12 der Gehäusehälften 1 und 2 so vergrößert werden, dass das Aufschieben der gesamten Vorrichtung auf einen Reißverschluss und das Übergreifen des Reißverschlussschlittens erreicht werden kann.

Neben diesen Gehäusehälften 1 und 2 und deren Verbindungsmitteln ist in der oberen Gehäusehälfte 1 eine Batteriekammer 3 sowie eine Motorkammer 4 vorgesehen, in denen entsprechend ein Akku zur Stromversorgung sowie der elektrische Antrieb für die mechanischen Antriebskomponenten angeordnet sind. Beide Elemente stehen hierbei über nicht näher dargestellte Kontakte derartig in Verbindung, dass die Spannung des Akkus auf den elektrischen Motor übertragen werden kann.

Ebenfalls sowohl in der seitlichen Ansicht wie auch in der Draufsicht der Figur 1 ist eine Durchbrechung 9 in der oberen Gehäusehälfte 1 dargestellt, durch die der Handgriff 5 des Reißverschlussschlittens geführt wird. Nicht näher dargestellt sind hier eventuelle zusätzliche mechanische Komponenten, die ein Verklemmen dieses Handgriffs bewirken. Dies kann beispielsweise durch Haltegummibeläge oder gelenkig angeordnete Haltebacken erreicht werden, die lediglich beim Durchführen des Handgriffs 5 wegschwenken, in entgegengesetzter Zugrichtung aber ein Verklemmen bewirken.

In der unteren Gehäusehälfte 2, die in dieser Bauform der Figur 1 sehr flach ausgebildet ist, sind Andruckrollen 8 dargestellt, mit denen diese flache Gehäusehälfte 2 sich am Reißverschluss gleitend anlegen. Gegenüber diesen Andruckrollen 8 in dieser Figur 1 noch nicht dargestellt können die mechanischen Antriebselemente über den elektrischen Motor angetrieben werden und durch die Federkraft der Druckfeder 6 an die Andruckrollen 8 angedrückt werden.

Die Andruckrollen sind in der vorliegenden Figur 1 lediglich im vorderen Bereich der unteren Gehäusehälfte 2 angeordnet, könne sich aber auch über diese Gehäusehälfte 3 in ihrer Längsachse erstrecken, um ein noch leichteres Gleiten der Vorrichtung am Reißverschluss zu bewirken. Auch ist die Darstellung der Andruckrollen 8in ihrer Größe lediglich beispielhaft, Die Andruckrollen 8 können hierbei auch deutlich größer ausgebildet sein. Auch sind alternative Ausbildungen wie ein umlaufendes Band oder ähnliches ebenfalls in abweichenden Bauformen vorgesehen.

In Figur 1 findet sich ebenfalls auf der Oberseite neben der Durchbrechung 9 ein Display 10, welches beispielsweise die vorhandene Akkuleistung anzeigen kann. Ebenfalls eingebaut aber zeichnerisch nicht näher dargestellt wäre beispielsweise ein Steuerchip, der eine Steuerung der Vorrichtung beispielsweise über eine Smartphone-App ermöglichen würde.

Figur 2 zeigt eine alternative Bauform, die sich vor allen Dingen in ihrer unteren Gehäusehälfte 2 von Figur 1 unterscheidet. Diese weist nun ebenfalls zumindest eine Motorkammer 4' auf, die entweder über den bereits zuvor beschriebenen Akku in der Batteriekammer 3 oder über einen neben der Motorkammer 4` zusätzlichen Akku in einer zusätzlichen Batteriekammer 3' mit Spannung versorgt wird.

Des Weiteren unterscheidet sich diese Bauform in ihrer Gesamtgestaltung insofern, dass hier eine deutlich tiefere Bauform deshalb gewählt wird, weil der zusätzliche motorische Antrieb in der unteren Gehäusehälfte 2 dies erforderlich macht. Dieser wirkt zusammen mit einem zusätzlichen Antriebselement 13, welches in der unteren Gehäusehälfte 2 angeordnet ist. In der dargestellten Bauform handelt es sich hierbei um ein gummiertes Rad, es könnte allerdings auch ein Zahnrad oder einer vergleichbarer Antriebskörper 13 an dieser Stelle zum Einsatz kommen.

Relevant ist, dass dieser Antriebskörper 13 einem weiteren Antriebskörper 14 gegenüberliegend derart angeordnet ist, dass beide den Reißverschluss zwischen sich mit Andruck einklemmen und insofern die Kraftübertragung von den Rädern auf den Reißverschluss bewirken und somit erreichen, dass die Vorrichtung sich entlang des Reißverschlusses in eine Öffnungs- oder Verschlussposition bewegen kann. In der vorliegenden Bauform sind hier beide Antriebskörper 13 und 14 den hinteren freien Enden 12 der Gehäusehälften 1 und 2 zugeordnet. Es sind allerdings auch alternative Vorrichtungen vorgesehen, wo beispielsweise Antriebselemente 13 und 14 an mehreren Stellen der Gehäuse 1 und 2 miteinander zusammenwirkend angeordnet sind. Solche Bauformen sind hier nicht zeichnerisch dargestellt.

Schließlich ist in Figur 3 eine vergleichbare Bauform zu Figur 1 dargestellt, wobei in dieser Figur nun auch ein mechanischer Antriebskörper 14 am freien Ende 12 der oberen Gehäusehälfte 1 dargestellt ist. Diese bewirkt eine flache Bauform, die beispielsweise bei einer Bekleidung und dem Entlangführen der Vorrichtung beispielsweise am Rücken einer Person besonders angenehm ist. Hier liegen sich diese mechanische Antriebskomponenten, in diesem Fall ein gummiertes Rad 14 und die Andruckrollen 8 gegenüber, wodurch ein leichtes Gleiten der Vorrichtung entlang des Reißverschlusses ermöglicht werden soll. Ansonsten weist diese Bauform nach Figur 3 alle Elemente der bereits zuvor beschriebenen Figur 1 auf.

In den Figuren 4 und 5 ist eine ähnliche Bauform zu Figur 3 dargestellt, wobei in dieser Bauform ein mechanischer Antriebskörper 14 nicht am freien Ende 12 der oberen Gehäusehälfte 1 sondern mittig angeordnet ist. Zudem liegen sich diese mechanische Antriebskomponente, in diesem Fall ein gummiertes Rad 14 und die Andruckrollen 8 gegenüber, wodurch ein leichtes Gleiten der Vorrichtung entlang des Reißverschlusses ermöglicht werden soll. Im Oberteil 1 findet sich die Durchbrechung 9, durch die der Handgriff 5 des Reißverschlussschlittens geführt wird, wie in Figur 5 dargestellt.

Neben diesen Gehäusehälften 1 und 2 und deren Verbindungsmitteln ist in der oberen Gehäusehälfte 1 eine Batteriekammer 3 sowie eine Motorkammer 4 vorgesehen, in denen entsprechend ein Akku zur Stromversorgung sowie der elektrische Antrieb für die mechanischen Antriebskomponenten angeordnet sind. Beide Elemente stehen hierbei über nicht näher dargestellte Kontakte derartig in Verbindung, dass die Spannung des Akkus auf den elektrischen Motor übertragen werden kann.

Wesentlicher Vorteil dieser Bauform ist die verbesserte Kraftübertragung durch den mittigen Angriff der Antriebskomponente, in diesem Fall des gummierten Rads 14 und der Andruckrollen 8. Diese sind direkt neben der Durchbrechung 9 für den Handgriff 5 des Reißverschlussschlittens angeordnet, weshalb hier der Grundkörper dieser Bauform in Vergleich zur Draufsicht in Figur 1 im Mittelbereich verbreitert ausgebildet ist, um diese Komponenten direkt neben dem Reißverschlussschlitten anordnen zu können, wie in Figur 5 dargestellt. Das Versetzen der Antriebskomponente, in diesem Fall des gummierten Rads 14 und der Andruckrollen 8, mittig neben die Durchbrechung 9 für den Handgriff 5 des Reißverschlussschlittens bewirkt eine bessere Führung am zu öffnenden oder zu schließenden Reißverschluss und somit eine stabilere Funktion der Vorrichtung.

Neben der Bauform mit einer Durchbrechung 9 in der oberen Gehäusehälfte 1 zur Aufnahme des Betätigungsgriffs 5 des Reißverschlusses ist eine weitere vorteilhafte Bauform in den Figuren 6 und 7 dadurch gekennzeichnet, dass der Betätigungsgriff 5 vom Reißverschlussschlitten 17 vor der Verwendung der Vorrichtung entfernt wird. In der Regel ist dies ohne weiteres möglich, entweder durch ein Entfernen des Betätigungsgriffs 5 durch eine Zange oder ein leichtes Aufbiegen der oberseitigen Öse 19 des Reißverschlussschlittens 18 und ein Entnehmen des Betätigungsgriffs 5.

Der Reißverschlussschlitten 18 weist in der Regel zur Anordnung des Betätigungsgriffs 5 eine oberseitige Öse 19 auf, in die dieser Betätigungsgriff 5 eingesetzt ist. Diese Öse 19 verbleibt nun erfindungsgemäß am Reißverschlussschlitten 17 oberseitig in offenem Zustand, wenn die Vorrichtung am Reißverschluss angeordnet wird. Um nun die lösbare Verbindung zwischen der Vorrichtung und dem Reißverschlussschlitten 17 zu bewirken, ist erfindungsgemäß eine Bauform vorgesehen, in der zumindest ein quer zur Verschieberichtung der Vorrichtung bzw. dem Verlauf des Reißverschlusses selbst angeordneter Haltestift 18 vorgesehen ist, der in die oberseitige Öse 19 am Reißverschlussschlitten 17 eingreift. Insofern wird durch diesen zumindest einen Haltestift 18, der zum einen in der oberseitigen Öse 19 des Reißverschlussschlittens 17 und zum anderen im oberen Gehäuseteil 1 verläuft, eine Verbindung des Reißverschlussschlittens 17 über diese Öse 19 mit dem oberen Gehäuseteil 1 der Vorrichtung hergestellt. Es ist hierfür erfindungsgemäß beispielsweise vorgesehen, dass im oberen Gehäuseteil 1 der Vorrichtung entsprechende Bohrungen vorgesehen sind, durch die der Haltestift 18 quer zum Reißverschluss zumindest endseitig verschiebbar verläuft.

Es ist hierbei zudem erfindungsgemäß vorgesehen, den Haltestift entweder einteilig auszubilden oder ihn aus zwei Haltestiftabschnitten 18 zusammenzusetzen, die sich in der Öse 19 des Reißverschlussschlittens 17 treffen.

Es ist in verschiedenen konstruktiven Lösungen bestimmt, wie diese Verschiebung des bzw. der Haltestifts bzw. Haltestifte 18 zum Eingriff in die Öse 19 erfolgt. Hierbei ist zum einen eine mechanische Konstruktion vorgesehen, die beispielsweise über Schub- oder Zugmittel wie Führungsdrähte oder Führungsarmen ggf. in Kombination mit Federkörpern bewirkt, dass beim Aufklappen des oberen Gehäuseteils 1 die Haltestifte 18 oder auch der einzelne Haltestift 18 durch Zugbewegung oder eine Bewegung der Führungsarme seitlich in die entsprechende Bohrung im Gehäuseteil 1 zurückgeführt und somit der Reißverschlussschlitten 17 freigegeben wird.

Alternativ können auch elektromagnetische Betätigungsmittel zum Einsatz kommen, die auf den oder die Haltestifte 18 wirken. Beispielsweise ist eine Bauform vorgesehen, bei der zwei Haltestifte 18 beim Öffnen der Vorrichtung seitlich ins Gehäuse zurückgezogen werden durch betätigbare Elektromagnete, die diese Haltestifte gegen Federkräfte 20 ins Gehäuseteil 1 zurückziehen, wenn das obere Gehäuseteil 1 geöffnet wird. Dementsprechend erfolgt umgekehrt ein Freigeben dieser seitlichen Haltestifte 18 beim Schließen des Gehäuseteils, wodurch die seitlichen Haltestifte 18 in die Öse 19 des Reißverschlussschlittens 17 über die Federkräfte zurückgedrückt werden.

Alternativ kann auch lediglich ein im oberen Gehäuseteil 1 geführter Haltestift 18 über elektromagnetische Betätigungselemente verschoben werden, wobei entweder der Haltestift 18 beim Schließen des Gehäuseteils 1 gegen eine Federkraft 20 in die Mittelposition verschoben wird und beim Öffnen des oberen Gehäuseteils 1 freigegeben wird, wodurch die Federkraft ihn aus dieser Halteposition herausführt. Oder umgekehrt wird der Haltestift 18 im oberen Gehäuseteil 1 gegen eine Federkraft 20 durch die elektromagnetischen Betätigungselemente zurückgezogen und dann durch die Federkraft 20 wieder in die Halteposition zurückgeführt, wenn das obere Gehäuseteil 1 wieder geschlossen wird.

Durch diese Anordnung der Haltestifte 18 und der diesbezüglichen Verbindung mit dem Reißverschlussschlitten 17 wird vorteilhafterweise erreicht, dass die Anbindung des Reißverschlussschlittens 17 an das obere Gehäuseteil 1 der Vorrichtung starr und stabil ausgebildet ist. Es kommt nicht zu einer gelenkigen Beweglichkeit der Verbindung im Bereich des Betätigungsgriffs 5 an der Öse 19, wie dies normalerweise beim Betätigen eines Reißverschlusses der Fall ist, da hier der Betätigungsgriff 5 bewusst vor der Anordnung der Vorrichtung entfernt wird.

Auch ist es auf diese Weise möglich, die Bauhöhe der gesamten Vorrichtung noch zu verringern, da das obere Gehäuseteil 1 noch näher an den Reißverschlussschlitten 17 herangeführt werden kann. Auch optisch kann nun ein besseres Ergebnis erzielt werden, da das obere Gehäuseteil 1 eine komplett geschlossene Oberfläche aufweisen kann, die beispielsweise durch ein Betätigungsdisplay genutzt werden kann.

Aufgrund des vom Reißverschlussschlitten 17 entfernten Betätigungsgriffs 5 ist vorgesehen, dass bei dieser Bauform die als Fernbedienung dienende Einheit in Form eines Betätigungsgriffs 5 ausgebildet ist, der mit lösbaren Verbindungsmitteln wieder an der Öse 19 des Reißverschlussschlittens 17 befestigt werden kann. Hintergrund ist, dass bei einem Entfernen der Vorrichtung vom Reißverschluss, beispielsweise zum Aufladen der Vorrichtung an einem Ladegerät, diese Fernbedienung als Betätigungsgriff am Reißverschlussschlitten 17 befestigt werden kann. Somit erfüllt hier dieses Element der Fernbedienung eine Doppelfunktion und kann auch bei Nicht-Betrieb der Vorrichtung sinnvoll als Ersatzbetätigungsgriff 5 des Reißverschlusses genutzt werden.

Eine weitere alternative Bauform von zwei sich innerhalb der Öse des Reißverschlussschlittens 17 treffenden Haltestiften 18 ist vorgesehen, bei der die sich in der Öse 19 treffenden Spitzen bzw. freien Enden der Haltestifte 18 ober- und unterseitig abgeschrägt ausgebildet sind. Es bilden sich somit zwei schräge Gleitflächen in vertikaler Ausrichtung oberseitig und unterseitig an den Haltestiften 18, die dazu dienen, dass die mit Federn 20 beaufschlagten Haltestifte 18 zum Anbringen an den Reißverschlussschlitten 17 einfach auf die oberseitige Öse 19 aufgedrückt werden können.

Die Haltestifte 18 werden dann durch die Abschrägungen aus ihrer mittleren Position heraus bewegt, wodurch ein Spalt zwischen den freien Enden dieser Haltestifte 18 entsteht, durch den die Öse 19 geführt werden kann. Nachdem dann die Öse 19 zwischen diese freien Enden der Haltestifte 18 geglitten ist, werden diese wieder durch die sie beaufschlagende Federkraft 20 zusammengeschoben. Insofern kommt es dann zu einem Einrasten der zwei Haltestifte 18 in die offene Öse 19 des Reißverschlussschlittens 17, wobei auch beim Abnehmen bzw. beim Aufklappen der oberen Gehäusehälfte 1 ein umgekehrter Ablauf erfolgt, da auch die oberen Flächen der freien Enden abgeschrägt ausgebildet sind und somit ein Abgleiten von der Öse 19 beim Öffnen ermöglichen. Auf diese Weise ist eine konstruktiv sehr einfache und trotzdem funktionale Verbindung der Öse 19 des Reißverschlussschlittens 17 mit den Haltestiften 18 an dem oberen Gehäuseteil 1 zu bewirken.

Grundsätzlich sind die verschiedenen in den Figuren dargestellten und beschriebenen Bauformen entweder in der Bauform zur Aufnahme des Betätigungsgriffs oder in der Bauform ohne Betätigungsgriff vorgesehen, das heißt, weitere Kombination der unterschiedlichen Bauformen und deren Merkmalskombinationen sind ebenfalls Gegenstand dieser Anmeldung und Teil der Offenbarung.

Insgesamt soll durch diese erfindungsgemäße Vorrichtung erreicht werden, dass eine Reißverschlussverschlussvorrichtung an beliebigen Kleidungsstücken, Taschen und anderen Gegenständen angeordnet werden kann. Hierbei können die unterschiedlichen Bauformen, die in den Figuren angesprochen wurden, insbesondere darauf ausgerichtet werden, wo die Vorrichtung zum Einsatz kommt, sei es beispielsweise Bekleidung oder auch der Reißverschluss an einer Tasche bzw. einem Koffer. Bei einer Anordnung an einer Tasche ist sicherlich eine stärkere Gestaltung des Reißverschlusses zweckdienlich, weshalb hier die Bauform mit beiden Motoren zum Einsatz kommen kann. Zudem eine größere Tiefe in den Innenbereich beispielsweise einer Tasche hier unproblematisch ist.

Bei einem Betreiben der Vorrichtung am Körper einer Kleidung tragenden Person wäre beispielsweise eine flache Bauform zweckdienlicher.

## Patentansprüche

1. Vorrichtung zur automatisierten Betätigung eines Reißverschlusses umfassend zumindest einen elektromotorischen Antrieb sowie mechanische Antriebskörper zur Bewegung der Vorrichtung zum Öffnen und Schließen eines Reißverschlusses,
**dadurch gekennzeichnet, dass**
- die Vorrichtung aus zwei Gehäusehälften (1, 2) gebildet wird, die einen Reißverschlussschlitten (17) mit oder ohne daran angeordnetem Betätigungsgriff (5) am Reißverschluss (15) umschließen,
- wobei diese Gehäusehälften (1, 2) mittels eines Verbindungsgelenks (7) derart gelenkig miteinander verbunden sind,
- dass sie zur Anordnung an einem Reißverschlussschlitten geöffnet und zur späteren Betätigung am Reißverschluss wieder geschlossen werden können
- wobei der Andruck der Gehäusehälften (1, 2) aneinander über eine Druckfeder (6) zwischen den Gehäusehälften (1, 2) an der Gelenkverbindung (7) erfolgt.

2. Vorrichtung zur automatisierten Betätigung eines Reißverschlusses nach Anspruch 1,
**dadurch gekennzeichnet, dass**
im Bereich der Gelenkverbindung (7) und Druckfeder (6) Druckflächen (11) angeordnet sind, um die Gehäusehälften (1, 2) über das Verbindungsgelenk (7) in diesem Bereich aneinanderzudrücken und so die freien Enden (12) der Gehäusehälften (1, 2) voneinander zu entfernen und somit das Gehäuse insgesamt zu öffnen.

3. Vorrichtung zur automatisierten Betätigung eines Reißverschlusses nach einem der Ansprüche 1 oder 2,
**dadurch gekennzeichnet, dass**
zumindest in der vom Reißverschluss nach außen weisenden oberen Gehäusehälfte (1) ein Batteriefach (3) zur Aufnahme eines aufladbaren Akkus sowie ein Motorenfach (4) zur Aufnahme eines elektrischen Antriebs angeordnet sind.

4. Vorrichtung zur automatisierten Betätigung eines Reißverschlusses nach einem der vorangegangenen Ansprüche, **dadurch gekennzeichnet, dass**
zumindest in einer der Gehäusehälften (1, 2) ein Antriebskörper (13, 14) angeordnet ist zur Anlage oder zum Eingriff in den Reißverschluss (15).

5. Vorrichtung zur automatisierten Betätigung eines Reißverschlusses nach einem der vorangegangenen Ansprüche,
**dadurch gekennzeichnet, dass**
einem Antriebskörper (13, 14) auf der gegenüberliegenden Gehäusehälfte (1, 2) Andruckrollen (8) oder ein weiterer Antriebskörper (13, 14) derart zugeordnet ist, dass ein Andruck auf den zwischen diesen Elementen geführten Reißverschluss (15) erfolgt.

6. Vorrichtung zur automatisierten Betätigung eines Reißverschlusses nach Anspruch 4 oder 5,
**dadurch gekennzeichnet, dass**
der Antriebskörper (13, 14) und/oder die auf der gegenüberliegenden Gehäusehälfte (1, 2) angeordneten Andruckrollen (8) und/oder weitere Antriebskörper (13, 14) gegenüber dem Reißverschlussschlitten (17) in Richtung der Längsachse der Vorrichtung versetzt oder zu diesem parallel und somit beidseitig neben dem Reißverschlussschlitten (17) angeordnet sind.

7. Vorrichtung zur automatisierten Betätigung eines Reißverschlusses nach einem der vorangegangenen Ansprüche,
**dadurch gekennzeichnet, dass**
in beiden Gehäusehälften (1, 2) Batteriefächer (3, 3') sowie Motorenfächer (4, 4') angeordnet sind, wodurch in beiden Gehäusehälften (1, 2) Antriebskörper (13, 14) angeordnet und betrieben werden können.

8. Vorrichtung zur automatisierten Betätigung eines Reißverschlusses nach einem der vorangegangenen Ansprüche,
**dadurch gekennzeichnet, dass**
eine Aktivierung an der Vorrichtung selbst erfolgt mittels einer Schalter- und/oder Touchscreenanordnung oder einem Fingerabdrucksensor, die einen Start-Stop-Impuls bewirken.

9. Vorrichtung zur automatisierten Betätigung eines Reißverschlusses nach einem der vorangegangenen Ansprüche 1 bis 7,
**dadurch gekennzeichnet, dass**
- die Vorrichtung über einen elektronischen Schaltungschip verfügt, der über eine mobile Vorrichtung wie eine App auf einem Smartphone angesteuert wird,
- wodurch die Betätigung des Reißverschlusses nicht durch ein Auslösen an der Vorrichtung selbst, sondern durch einen Startimpuls über diese App am Smartphone erfolgt.

10. Vorrichtung zur automatisierten Betätigung eines Reißverschlusses nach einem der vorangegangenen Ansprüche 1 bis 7, **dadurch gekennzeichnet, dass**
eine Fernbedienung der Vorrichtung über Bluetooth oder Infrarot-Fernbedienungen erfolgt.

11. Vorrichtung zur automatisierten Betätigung eines Reißverschlusses nach einem der vorangegangenen Ansprüche, **dadurch gekennzeichnet, dass**
- die Akkus der Vorrichtung durch ein Einsetzen der Vorrichtung in eine kompakten und tragbaren Ladebox wieder aufladbar sind, die über einen zusätzlichen Netz-Anschluss verfügt und
- als netzgebundenes Ladegerät und/oder als immer wieder aufladbarer Powerbank-Zwischenspeicher ausgebildet ist.

12. Vorrichtung zur automatisierten Betätigung eines Reißverschlusses nach einem der vorangegangenen Ansprüche, **dadurch gekennzeichnet, dass**
eine Durchbrechung (9) in der oberen Gehäusehälfte (1) derart angeordnet ist, dass sie zur Aufnahme des Betätigungsgriffs (5) eines Reißverschlussschlittens (17) geeignet ist.

13. Vorrichtung zur automatisierten Betätigung eines Reißverschlusses nach einem der vorangegangenen Ansprüche 1 bis 11, **dadurch gekennzeichnet, dass**
- eine Aufnahme (16) in der oberen Gehäusehälfte (1) derart angeordnet ist, dass sie zur Aufnahme des Reißverschlussschlittens (17) ohne den Betätigungsgriff (5) in einer oberseitig auf dem Reißverschlussschlitten (17)angeordneten Öse (19) geeignet ist,
- wobei bei geschlossener oberer Gehäusehälfte (1) zumindest ein Haltestift (18) in diese oberseitig auf dem Reißverschlussschlitten (17) angeordnete Öse (19) quer zur Längsachse und somit der Bewegungsrichtung der Vorrichtung eingreifend angeordnet ist und den Reißverschlussschlitten (17) lösbar mit der Vorrichtung verbindet.

14. Vorrichtung zur automatisierten Betätigung eines Reißverschlusses nach Anspruch 13,
**dadurch gekennzeichnet, dass**
der zumindest eine Haltestift (18) in die oberseitig auf dem Reißverschlussschlitten (17) angeordnete Öse (19) mittels mechanischer Zug- oder Schubelemente und/oder Federelemente oder elektromagentisch auf den Haltestift wirkenden Betätigungselemente verschiebbar ausgebildet ist, wobei diese Positionsänderung des Haltestifts (18) durch die Bewegung der oberen Gehäusehälfte (1) ausgelöst wird.

15. Vorrichtung zur automatisierten Betätigung eines Reißverschlusses nach einem der vorangegangenen Ansprüche 13 oder 14, **dadurch gekennzeichnet, dass**
zwei Haltestifte (18) in der oberen Gehäusehälfte (1) verschiebbar geführt sind und sich bei geschlossener oberer Gehäusehälfte (1) in der oberseitig auf dem Reißverschlussschlitten (17) angeordnete Öse (19) eingreifend treffen und so den Reißverschlussschlitten (17) lösbar mit der Vorrichtung verbinden.

## Claims

1. Device for the automated operation of a zip fastener comprising at least one electromotive drive and mechanical drive bodies for moving the device for opening and closing a zip fastener, **characterized in that**
- the device is formed from two housing halves (1, 2), which surround a zip slider (17) with or without an operating tab (5) arranged thereon on the zip fastener (15),
- wherein these housing halves (1, 2) are connected to one another in an articulated manner by means of a connecting joint (7) in such a way
- that they can be opened for arranging on a zip slider and closed again for later operation on the zip fastener,
- wherein the housing halves (1, 2) are pressed against one another by way of a compression spring (6) between the housing halves (1, 2) at the jointed connection (7).

2. Device for the automated operation of a zip fastener according to Claim 1,
**characterized in that**
pressure areas (11) are arranged in the region of the jointed connection (7) and the compression spring (6) in order to press the housing halves (1, 2) against one another by way of the connecting joint (7) in this region, and thus move the free ends (12) of the housing halves (1, 2) away from one another and consequently open the housing as a whole.

3. Device for the automated operation of a zip fastener according to either of Claims 1 and 2, **characterized in that**
at least in the upper housing half (1), facing outwards from the zip fastener, a battery compartment (3) for receiving a rechargeable battery and a motor compartment (4) for receiving an electric drive are arranged.

4. Device for the automated operation of a zip fastener according to one of the preceding claims, **characterized in that**
at least in one of the housing halves (1, 2), a drive body (13, 14) is arranged for bearing against or engaging in the zip fastener (15).

5. Device for the automated operation of a zip fastener according to one of the preceding claims, **characterized in that**
a drive body (13, 14) on the opposite housing half (1, 2) is assigned pressing rollers (8) or a further drive body (13, 14) in such a way that pressure is applied to the zip fastener (15) guided between these elements.

6. Device for the automated operation of a zip fastener according to Claim 4 or 5,
**characterized in that**
the drive body (13, 14) and/or the pressing rollers (8) and/or further drive bodies (13, 14) arranged on the opposite housing half (1, 2) are offset with respect to the zip slider (17) in the direction of the longitudinal axis of the device or arranged parallel thereto, and consequently next to the zip slider (17) on both sides.

7. Device for the automated operation of a zip fastener according to one of the preceding claims, **characterized in that**
battery compartments (3, 3') and motor compartments (4, 4') are arranged in both housing halves (1, 2), allowing drive bodies (13, 14) to be arranged and operated in both housing halves (1, 2).

8. Device for the automated operation of a zip fastener according to one of the preceding claims, **characterized in that**
activation on the device itself is performed by means of a switch arrangement and/or touchscreen arrangement or a fingerprint sensor, which produce a start-stop pulse.

9. Device for the automated operation of a zip fastener according to one of the preceding Claims 1 to 7,
**characterized in that**
the device has an electronic circuit chip, which is controlled by a mobile device such as an app on a smartphone,
whereby the operation of the zip fastener is not initiated from the device itself but by a starting pulse sent by this app on the smartphone.

10. Device for the automated operation of a zip fastener according to one of the preceding Claims 1 to 7,
**characterized in that**
remote control of the device takes place via Bluetooth or infrared remote controls.

11. Device for the automated operation of a zip fastener according to one of the preceding claims, **characterized in that**
- the batteries of the device are rechargeable by inserting the device into a compact and portable charging box which has an additional mains connection and
- is designed as a mains charger and/or as a repeatedly rechargeable power bank.

12. Device for the automated operation of a zip fastener according to one of the preceding claims, **characterized in that**
an aperture (9) in the upper housing half (1) is arranged in such a way that it is suitable for receiving the operating tab (5) of a zip slider (17) .

13. Device for the automated operation of a zip fastener according to one of the preceding Claims 1 to 11,
**characterized in that**
- a receptacle (16) in the upper housing half (1) is arranged in such a way that it is suitable for receiving the zip slider (17) without the operating tab (5) in an eyelet (19) arranged on the upper side of the zip slider (17),
- wherein, with the upper housing half (1) closed, at least one retaining pin (18) is arranged as engaging transversely to the longitudinal axis, and consequently the direction of movement of the device, in this eyelet (19) arranged on the upper side of the zip slider (17) and releasably connects the zip slider (17) to the device.

14. Device for the automated operation of a zip fastener according to Claim 13,
**characterized in that**
the at least one retaining pin (18) is designed as displaceable into the eyelet (19) arranged on the upper side of the zip slider (17) by means of mechanical pulling or pushing elements and/or spring elements or operating elements acting electromagnetically on the retaining pin, wherein this change in the position of the retaining pin (18) is initiated by the movement of the upper housing half (1).

15. Device for the automated operation of a zip fastener according to one of the preceding Claims 13 and 14,
**characterized in that**
two retaining pins (18) are guided displaceably in the upper housing half (1) and, with the upper housing half (1) closed, meet in an engaging manner in the eyelet (19) arranged on the upper side of the zip slider (17), and thus releasably connect the zip slider (17) to the device.

## Revendications

1. Dispositif permettant d'actionner une fermeture éclair de manière automatisée, comprenant au moins un entraînement électromoteur ainsi qu'un corps d'entraînement mécanique pour déplacer le dispositif en vue de l'ouverture et de la fermeture d'une fermeture éclair, **caractérisé en ce que**
- le dispositif est formé par deux demi-boîtiers (1, 2) qui entourent un curseur de fermeture éclair (17) avec ou sans tirette (5) disposée sur celui-ci au niveau de la fermeture éclair (15),
- dans lequel ces demi-boîtiers (1, 2) sont reliés ensemble de manière articulée au moyen d'une articulation de liaison (7) de telle sorte
- qu'il est possible de les ouvrir en vue d'un agencement au niveau d'un curseur de fermeture éclair et de les refermer en vue d'un actionnement ultérieur au niveau de la fermeture éclair,
- dans lequel la pression de contact des demi-boîtiers (1, 2) l'un contre l'autre est exercée par l'intermédiaire d'un ressort de compression (6) entre les demi-boîtiers (1, 2) au niveau de la liaison articulée (7).

2. Dispositif permettant d'actionner une fermeture éclair de manière automatisée selon la revendication 1, **caractérisé en ce que** dans la zone de la liaison articulée (7) et du ressort de compression (6), des surfaces de pression (11) sont disposées pour serrer les demi-boîtiers (1, 2) l'un contre l'autre par l'intermédiaire de l'articulation de liaison (7) dans cette zone, et pour écarter ainsi l'une de l'autre les extrémités libres (12) des demi-boîtiers (1, 2), et pour ouvrir ainsi le boîtier dans son ensemble.

3. Dispositif permettant d'actionner une fermeture éclair de manière automatisée selon l'une quelconque des revendications 1 ou 2, **caractérisé en ce qu'**un compartiment de batterie (3) pour recevoir un accumulateur rechargeable ainsi qu'un compartiment de moteur (4) pour recevoir un entraînement électrique sont disposés au moins dans le demi-boîtier supérieur (1) tourné vers l'extérieur à partir de la fermeture éclair.

4. Dispositif permettant d'actionner une fermeture éclair de manière automatisée selon l'une quelconque des revendications précédentes, **caractérisé en ce qu'**un corps d'entraînement (13, 14) est disposé pour venir en butée ou en prise avec la fermeture éclair (15) au moins dans l'un des demi-boîtiers (1, 2).

5. Dispositif permettant d'actionner une fermeture éclair de manière automatisée selon l'une quelconque des revendications précédentes, **caractérisé en ce que** des galets de pression (8) ou un corps d'entraînement supplémentaire (13, 14) sont attribués à un corps d'entraînement (13, 14) sur le demi-boîtier (1, 2) opposé de telle sorte qu'une pression de contact est exercée sur la fermeture éclair (15) guidée entre ces éléments.

6. Dispositif permettant d'actionner une fermeture éclair de manière automatisée selon la revendication 4 ou 5, **caractérisé en ce que** le corps d'entraînement (13, 14) et/ou les galets de pression de contact (8) disposés sur le demi-boîtier opposé (1, 2) et/ou des corps d'entraînement supplémentaires (13, 14) sont disposés de manière décalée par rapport au curseur de fermeture éclair (17) dans la direction de l'axe longitudinal du dispositif ou en parallèle à celui-ci et donc des deux côtés près du curseur de fermeture éclair (17).

7. Dispositif permettant d'actionner une fermeture éclair de manière automatisée selon l'une quelconque des revendications précédentes, **caractérisé en ce que** des compartiments de batterie (3, 3') ainsi que des compartiments de moteur (4, 4') sont disposés dans les deux demi-boîtiers (1, 2) de sorte que des corps d'entraînement (13, 14) peuvent être disposés et amenés à fonctionner dans les deux demi-boîtiers (1, 2).

8. Dispositif permettant d'actionner une fermeture éclair de manière automatisée selon l'une quelconque des revendications précédentes, **caractérisé en ce qu'**une activation est effectuée au niveau du dispositif proprement dit au moyen d'un agencement de commutateur et/ou d'écran tactile ou d'un capteur d'empreintes digitales qui provoquent une impulsion marche/arrêt.

9. Dispositif permettant d'actionner une fermeture éclair de manière automatisée selon l'une quelconque des revendications précédentes 1 à 7, **caractérisé en ce que**
- le dispositif dispose d'une puce de circuit électronique qui est pilotée par un dispositif mobile, tel qu'une application sur un smartphone,
- de sorte que l'actionnement de la fermeture éclair n'est pas effectué par un déclenchement au niveau du dispositif proprement dit mais par une impulsion de départ par l'intermédiaire de ladite application sur le smartphone.

10. Dispositif permettant d'actionner une fermeture éclair de manière automatisée selon l'une quelconque des revendications précédentes 1 à 7, **caractérisé en ce qu'**une télécommande du dispositif est effectuée par Bluetooth ou des télécommandes infrarouges.

11. Dispositif permettant d'actionner une fermeture éclair de manière automatisée selon l'une quelconque des revendications précédentes, **caractérisé en ce que**
- les accumulateurs du dispositif sont rechargeables en insérant le dispositif dans un boîtier chargeur compact et portable qui dispose d'une connexion au réseau supplémentaire, et
- est réalisé sous forme de chargeur relié au réseau et/ou de mémoire tampon de batterie externe toujours rechargeable.

12. Dispositif permettant d'actionner une fermeture éclair de manière automatisée selon l'une quelconque des revendications précédentes, **caractérisé en ce qu'**un passage (9) dans le demi-boîtier supérieur (1) est disposé de telle sorte qu'il est adapté pour recevoir la tirette (5) d'un curseur de fermeture éclair (17).

13. Dispositif permettant d'actionner une fermeture éclair de manière automatisée selon l'une quelconque des revendications précédentes 1 à 11, **caractérisé en ce que**
- un logement (16) est disposé dans le demi-boîtier supérieur (1) de telle sorte qu'il est adapté pour recevoir le curseur de fermeture éclair (17) sans la tirette (5) dans un œillet (19) sur la face supérieure sur le curseur de fermeture éclair (17),
- dans lequel, lorsque le demi-boîtier supérieur (1) est fermé, dans celui-ci, au moins une goupille d'arrêt (18) est disposée en venant en prise avec cet œillet (19) disposé sur la face supérieure sur le curseur de fermeture éclair (17) transversalement à l'axe longitudinal et donc à la direction de mouvement du dispositif et relie le curseur de fermeture éclair (17) au dispositif de manière amovible.

14. Dispositif permettant d'actionner une fermeture éclair de manière automatisée selon la revendication 13, **caractérisé en ce que** ladite au moins une goupille de maintien (18) est réalisée en pouvant être déplacée dans l'œillet (19) disposé sur la face supérieure sur le curseur de fermeture éclair (17) au moyen d'éléments de traction ou de poussée mécaniques et/ou d'éléments faisant ressort ou d'éléments d'actionnement agissant de manière électromagnétique sur la goupille de maintien, dans lequel ce changement de position de la goupille de maintien (18) est déclenché par le mouvement du demi-boîtier supérieur (1).

15. Dispositif permettant d'actionner une fermeture éclair de manière automatisée selon l'une quelconque des revendications précédentes 13 ou 14, **caractérisé en ce que** deux goupilles de maintien (18) sont guidées de manière coulissante dans le demi-boîtier supérieur (1) et se rencontrent lorsque le demi-boîtier supérieur (1) est fermé dans l'œillet (19) disposé sur la face supérieure sur le curseur de fermeture éclair (17) en venant en prise et relient ainsi le curseur de fermeture éclair (17) au dispositif de manière amovible.
